# EUROPÄISCHE PATENTSCHRIFT

(11) **EP 0 053 413 B1**
(45) Veröffentlichungstag und Bekanntmachung des Hinweises auf die Patenterteilung: **24.10.1984**
(21) Anmeldenummer: 81201254.0
(22) Anmeldetag: 10.11.1981
(51) Int. Cl.: G05F 1/20

(54) **Vorrichtung zur kontinuierlichen Steuerung des Phasenwinkels in elektrischen Energie-Übertragungseinrichtungen**
Device for the continuous control of the phase angle in electric energy transmission installations
Dispositif pour la commande continue de l'angle de phase dans des installations de transmission d'énergie électrique

(30) Priorität: 03.12.1980 CH 8931/80
(43) Veröffentlichungstag der Anmeldung: 09.06.1982
(73) Patentinhaber: BBC Aktiengesellschaft Brown, Boveri & Cie., CH-5401 Baden (CH)
(72) Erfinder: Dobsa, Josip, Dipl.-Ing., CH-5430 Wettingen (CH); Eglin, Peter, CH-5506 Mägenwil (CH); Güth, Gerhard, Dipl.-Ing., CH-5400 Baden (CH); Mastner, Jiri, Dr. Ing., CH-5443 Niederrohrdorf (CH); Stemmler, Herbert, Dr. Dipl.-Ing., CH-5416 Kirchdorf (CH)

## Beschreibung

Die vorliegende Erfindung bezieht sich auf eine Vorrichtung zur kontinuierlichen Steuerung des Phasenwinkels in elektrischen Energie-Übertragungseinrichtungen nach dem Oberbegriff des Patentanspruchs 1.

Beim Zusammenschalten von beispielsweise mehreren Energie-Übertragungsleitungen ist anzustreben, dass die Phasenwinkel der zusammengeschalteten Wechselspannungen übereinstimmen. Dadurch werden unerwünschte Rückwirkungen auf die Generatoren vermindert. Dieses Bestreben wird erschwert, weil der Phasenwinkel einer in eine Übertragungsleitung eingespeisten Spannung längs dieser Leitung und von der Last am Ende der Leitung, sofern diese kein rein ohmscher Widerstand ist, gedreht wird.

Bei Verbundnetzen werden darum zum Anpassen der Phasenwinkel der Spannung in den verschiedenen Netzteilen sogenannte Quertransformatoren eingesetzt. Der Quertransformator induziert in jedem Leiter der Leitung eine der Eingangsspannung überlagerte Querspannung, deren Phasenwinkel gegenüber dem der Eingangsspannung um 90° versetzt ist, so dass eine Ausgangsspannung entsteht, deren Phasenwinkel gegenüber dem der Eingangsspannung verschoben ist.

Im weiteren ist ein steuerbarer Phasenschieber mit mindestens zwei in Serie geschalteten reaktiven Impedanzen bekannt (DE-A 2 853 358). Zwischen den Impedanzen ist ein Abgriff vorgesehen sowie in Serie dazu mindestens ein elektrisch gesteuerter Stromschalter, vorzugsweise ein bidirektionaler Thyristor. Dieser Phasenschieber ermöglicht eine Drehung des Phasenwinkels der abgegriffenen Spannung in kleinen Schritten, in beiden möglichen Richtungen. Die Drehung des Phasenwinkels wird durch die Blindleistung in den reaktiven Impedanzen erzeugt, weshalb der Betrag dieser Drehung die erforderliche Nennleistung der Impedanzen bestimmt. Dabei erreicht die Nennleistung für eine Drehung um 60° etwa ein Viertel der Durchgangsleistung. Der beschriebene Phasenschieber ist daher trotz seiner technischen Vorteile aus wirtschaftlichen Gründen für Energie-Übertragungsleitungen nur beschränkt verwendbar.

Durch die US-PS 3 444 457 ist es ferner bei Spannungsreglern bekannt, Spannungen induktiv über einen Übertrager zu addieren.

Die Erfindung, wie sie im Anspruch 1 gekennzeichnet ist, löst die Aufgabe, eine Vorrichtung zu schaffen, mit welcher der Phasenwinkel in einer elektrischen Energie-Übertragungseinrichtung über einen grossen Winkelbereich verschoben werden kann. Diese Verschiebung soll verlustarm sein und nicht durch eine Blindleistung erfolgen.

Daraus resultiert eine vektorielle Addition zweier Spannungen, welche für jede Phase getrennt gesteuert oder geregelt werden kann.

Durch die erfindungsgemässe Vorrichtung lassen sich Energiesysteme auch bei stark ändernder Blindleistungsbelastung stetig kompensieren.

In den nachfolgenden Unteransprüchen sind vorteilhafte Weiterbildungen beschrieben.

Durch einen selbstgeführten Wechselrichter nach Anspruch 2 lassen sich in einfacher Weise beliebig gewählte Phasenwinkel einstellen.

Die Ausgestaltung nach Anspruch 3 ist besonders wirtschaftlich.

Die Weiterbildung gemäss Anspruch 4 erlaubt eine nochmalige Verringerung des steuerungstechnischen Aufwandes, da der kontinuierlich zu steuernde oder zu regelnde Bereich nahezu beliebig klein gewählt werden kann.

Nachfolgend werden anhand von schematischen Zeichnungen Ausführungsbeispiele der Erfindung näher beschrieben; es zeigen:
Fig. 1 das Prinzip der vektoriellen Addition einer Zusatzspannung zur Eingangsspannung in beliebiger Richtung;
Fig. 2 eine Prinzipdarstellung einer Schaltungsanordnung zur vektoriellen Addition einer Kompensationsspannung in einer Phase eines Leitungsnetzes;
Fig. 3 eine Variante zur Schaltungsanordnung nach Fig. 2 nach einer Gleichrichter-Brückenschaltung;
Fig. 4 eine Schaltungsanordnung für ein Dreiphasen-System mit einer vektoriellen Addition in Querrichtung zur Eingangsspannung;
Fig. 5 eine weitere Schaltungsanordnung mit einer nach einer Potenzreihe abgestuften Sekundärwicklung eines Erregertransformators.

Gemäss Fig. 1 ist die Eingangsspannung einer Hochspannungsleitung mit U bezeichnet. Die Phasenlage dieser Eingangsspannung U weist einen Phasenwinkel (^{p} auf, der aufgrund verschiedener an der Hochspannungsleitung anliegender Lasten in einem bestimmten Zeitintervall voreilend (kapazitive Last) oder nacheilend (inductive Last) sein kann. Durch eine induktive Zuschaltung einer Zusatzspannung UZ mit einem Phasenwinkel (p entsteht eine Phasendrehung um 6.1f!. Die resultierende Ausgangsspannung ist mit U' bezeichnet.

In einer Schaltungsanordnung, Fig. 2, ist die Hochspannungsleitung HL symbolisiert mit ihrer Eingangsspannung U und ihrer Ausgangsspannung U' dargestellt. Die Spannungen U bzw. U' beziehen sich auf die Sekundärseite eines Zusatztransformators ZT. An der Primärwicklung des Zusatztransformators ZT liegt eine Zusatzspannung UZ, welche einerseits durch einen Erregertransformator ET und andererseits durch eine Spannungsquelle 1 entstanden ist. Die Spannungsquelle 1 wird gebildet aus einer Zusatzspannungsquelle 3, einer nachgeschalteten Gleichrichterschaltung 2 und einem selbstgeführten Wechselrichter bzw. einer Leistungselektronik LE. Der Leistungselektronik ist ein Mess/Steuersignal S zugeführt.

Die Wirkungsweise dieser Schaltungsanordnung beruht darauf, dass induktiv, über den Zusatztransformator ZT zur Eingangsspannung U eine Zusatzspannung UZ addiert wird, woraus die Ausgangsspannung U' resultiert. Dabei wird über einen Erregertransformator ET eine, um einen festen Phasenwinkel gegenüber der Spannung U verschobene, konstante Wechselspannung UK sowie eine dazu in Serie geschaltete variable Wechselspannung UV zugeschaltet. Die Wechselspannung UV wird in ihrer Phasenlage und in ihrer Amplitude durch das Mess/ Steuersignal S variiert.

Der Vorteil einer derartigen Schaltungsanordnung besteht darin, dass nur die momentane Phasenwinkeländerung 6.1f! gesteuert oder geregelt werden muss. Über grössere Zeitintervalle anliegende Blindleistungen können durch den Erregertransformator ET mit seiner konstanten Wechselspannung UK wenigstens annähernd kompensiert werden.

Die Schaltungsanordnung gemäss Fig. 3 weist wiederum einen Erregertransformator ET auf, an welchem primärseitig eine Eingangsspannung UKₒ anliegt. Die Ausgangsspannung UK am Transformator ET ist zu einer Brückenschaltung mit antiparallel geschalteten Thyristoren 4-7' geführt. In dieser Brückenschaltung erfolgt eine Kommutierung eines darin gebildeten Zusatzstromes IZ, welcher durch die Primärwicklung eines Zusatztransformators ZT fliesst. Durch die Sekundärwicklung des Zusatztransformators ZT fliesst der Strom I einer Hochspannungsleitung HL, welche eine Eingangsspannung U aufweist. Durch die induktive Addition der Zusatzspannung UZ stellt sich die Hochspannungsleitung HL auf eine in Phase und Amplitude kompensierte Spannung U' ein. Der Transformator ZT ist gegensinnig gewickelt, was, wie auch in den nachfolgenden Zeichnungen, durch Punkte an den Primär-und Sekundärwicklungen symbolisiert ist.

Die Thyristoren 4-7' weisen je einen an sich bekannten eigenen Löschkreis auf und erlauben eine kontinuierliche Einstellung der Zusatzspannung UZ für beliebige Phasenwinkel zwischen der Ausgangsspannung UK des Transformators ET und dem Zusatzstrom IZ.

Als Variante hierzu kann auch nur ein einziges Paar antiparallel geschalteter Thyristoren 4, 4' mit eigenem Löschkreis vorgesehen werden, während die übrigen Thyristoren 5-7' im Nulldurchgang des Stromes löschen.

Als weitere Variante kann bei sämtlichen Thyristoren auf die Löscheinrichtung verzichtet werden; die Stromübergabe erfolgt hierbei durch natürliche Kommutierung.

In einem Dreiphasen-System, Fig. 4, weist eine Hochspannungsleitung HL die Phasen R, S, T auf. Zwischen diesen Phasen ist ein Erregertransformator ET in Dreieck geschaltet, so dass eine Addition der Spannungszeiger in Querrichtung erfolgen kann. Die kompensierten Phasen sind mit R', S', T' bezeichnet.

Hierzu werden durch Strommesser 8-10 die Phasenströme IR, IS, IT und durch zwischen die Phasen geschaltete Spannungsmesser 11 und 12 die Spannungen UST und URS bestimmt. Die resultierenden Signale S1 (IR, IS, IT) und S2 (UST, URS) steuern eine vorgängig beschriebene Leistungselektronik LE mit Thyristor-Brückenschaltungen. Eingangsseitig ist die Leistungselektronik, für die Spannung UER dargestellt, mit einer Stufenwicklung der Sekundärseite des Erregertransformators ET verbunden. Am Ausgang der Leistungselektronik LE stellen sich eine Zusatzspannung UZR und ein Zusatzstrom IZ ein, welche, wie vorgängig beschrieben, hier ebenfalls durch induktive Addition im Zusatztransformator ZT eine kompensierte Phasenspannung erzielen.

Die übrigen Phasen werden in derselben Weise kompensiert. Die sekundärseitige Abstufung der Wicklung im Erregertransformator ET erlaubt durch geeignetes Zusammenschalten den erforderlichen Steuerungs- bzw. Regelungshub in der Leistungselektronik LE zu reduzieren.

Die Schaltungsanordnung nach Fig. 5 zeigt einen Erregertransformator ET, welcher auf einer Sekundärseite eine nach einer Potenzreihe (3") abgestufte Sekundärwicklung (engl. Vernier Winding) aufweist.

Die Brückenschaltungen 14-16 weisen wiederum antiparallel geschaltete Thyristoren auf und werden durch die Spannungen UK1-UK3 gespeist. Durch geeignetes Zusammenschalten - mit positiver und negativer Phasenlage, je nach Wicklungssinn - lässt sich der erforderliche Steuerungsbereich in der Thyristor-Brückenschaltung 13 mit Löschkreisen, gespeist durch die Wechselspannung UV, sehr klein halten. Dies ermöglicht eine sehr kostengünstige Lösung; die Zusatzspannung UZ bzw. der Zusatzstrom IZ lassen sich optimal den Betriebsbedingungen von Energie-Übertragungseinrichtungen anpassen.

## Patentansprüche

1. Vorrichtung zur kontinuierlichen Steuerung des Phasenwinkels in elektrischen Energie-Übertragungseinrichtungen
a) miteinersteuerbarenventilschalteinrichtungzur kontinuierlichen Steuerung dieses Phasenwinkels, dadurch gekennzeichnet,
b) dass die bezüglich des Phasenwinkels zu beeinflussende Energieübertragungsleitung (HL) durch die sekundäre Wicklung eines Zusatztransformators (ZT) geführt ist,
c) dass die Primärseite dieses Zusatztransformators über eine Phasen-Steuereinrichtung (1; 4, 4' ... 7, 7'; 13 ... 16) zur kontinuierlichen Einstellung des Phasenwinkels zwischen der Ausgangsspannung (UK) eines Erregertransformators und dem der Primärwicklung des Zusatztransformators (ZT) zugeführten Strom bzw. Zusatzstrom (IZ) mit dem Ausgang dieses Erregertranformators (ET) in Wirkverbindung steht,
d) dass die Phasen-Steuereinrichtung eine Brückenschaltung mit antiparallel geschalteten Thyristoren (4, 4' ... 7, 7') aufweisen,
e) und dass die Thyristoren durch ein die Amplitude und Phasenlage der der Primärseite des Zusatztransformators (ZT) zugeführten Zusatzspannung (UZ) bestimmendes Mess/Steuersignal (S) gesteuert werden.

2. Vorrichtung nach Anspruch 1, dadurch gekennzeichnet, dass die Phasen-Steuereinrichtung ein selbstgeführter Wechselrichter ist, der von einer Zusatzspannungsquelle (3) über eine Gleichrichterschaltung (2) gespeist ist (Fig. 2).

3. Vorrichtung nach Anspruch 1, dadurch gekennzeichnet, dass die Phasen-Steuereinrichtung von einer von mehreren Sekundärwicklungen des Erregertransformators gespeist ist.

4. Vorrichtung nach Anspruch 3, dadurch gekennzeichnet, dass die Sekundärwicklung des Erregertransformators (ET) nach einer Potenzreihe abgestuft ist (Fig. 5).

## Claims

1. A device for the continuous control of the phase angle in electric energy transmission installations
a) comprising a controllable rectifier switching facility for continuously controlling this phase angle, characterised in
b) that the energy transmission line (HL), the phase angle of which is to be influenced, is carried through the secondary winding of an add-transformer (ZT),
c) that the primary side of this add-transformer is effectively connected via a phase-control facility (1; 4, 4' ... 7, 7'; 13 ... 16) for continuously adjusting the phase angle between the output voltage (UK) of an exciter transformer and the current or additional current (IZ) supplied to the primary winding of the add-on transformer (ZT) to the output of this exciter transformer (EZ),
d) that the phase-control device is provided with a bridge circuit comprised of thyristors (4, 4' ... 7, 7') which are connected in antiparallel,
e) and that the thyristors are controlled by a meas- urement/control signal (S) which determines the amplitude and phase relationship of the additional voltage (UZ), supplied to the primary side of the add-on transformer (ZT).

2. A device according to Claim 1, characterised in that the phase-control device is a self-commutated inverter which is fed by an additional voltage source (3) via a rectifier circuit (2) (Figure 2.).

3. A device according to Claim 1, characterised in thatthe phase-control facility is fed by one of several secondary windings of the exciter transformer.

4. A device according to Claim 3, characterised in that the secondary winding of the exciter transformer (ET) is graduated in accordance with a power series (Figure 5.).

## Revendications

1. Dispositif pour la commande continue de l'angle de phase dans des installations de transmission d'énergie électrique,
a) avec un dispositif réglable de couplage à soupape pour la commande continue de cet angle de phase, caractérisé en ce que
b) la ligne de transmission d'énergie (HL) dans laquelle l'angle de phase doit être modifié traverse l'enroulement secondaire d'un transformateur auxiliaire (ZT);
c) le côté primaire de ce transformateur auxiliaire est en relation active avec la sortie d'un transformateur d'excitation (ET) par l'intermédiaire d'un dispositif de commande des phases (1,4,4' ... 7, 7'; 13 ... 16) pour le réglage continu de l'angle de phase entre la tension de sortie (UK) de ce transformateur d'excitation et le courant ou le courant auxiliaire (IZ) appliqué à l'enroulement primaire du transformateur auxiliaire (ZT);
d) que l'installation de commande des phases comporte un circuit de pont avec des thyristors (4, 4' ... 7, 7') montés en antiparallèle;
e) et en ce que les thyristors sont commandés par un signal de mesure/commande (S) déterminant l'amplitude et la phase de la tension auxiliaire (UZ) appliqué au côté primaire du transformateur auxiliaire (ZT).

2. Dispositif suivant la revendication 1, caractérisé en ce que le dispositif de commande des phases est un onduleur à conduite automatique, qui est alimenté par une source de tension auxiliaire (3) par l'intermédiaire d'un circuit redresseur (2) (fig. 2).

3. Dispositif selon la revendication 1, caractérisé en ce que le dispositif de commande des phases est alimenté.par un des multiples enroulements secondaires du transformateur d'excitation.

4. Dispositif suivant la revendication 3, caractérisé en ce que l'enroulement secondaire du transformateur d'excitation (ET) est étagé suivant une série de puissances (fig. 5).
